# EUROPÄISCHE PATENTSCHRIFT

(11) **EP 3 800 483 B1**
(45) Veröffentlichungstag und Bekanntmachung des Hinweises auf die Patenterteilung: **23.10.2024**
(21) Anmeldenummer: 20196593.6
(22) Anmeldetag: 17.09.2020
(51) Int. Cl.: G01S 7/495, F41G 7/22, F41G 3/02, F41H 13/00

(54) **AUSRICHTUNG EINES DETEKTORS EINES DIRCM-MODULS AUF EIN ZIEL**
ALIGNMENT OF A DETECTOR OF A DIRCM MODULE RELATIVE TO A TARGET
ALIGNEMENT D'UN DÉTECTEUR D'UN MODULE DIRCM SUR UNE CIBLE

(30) Priorität: 04.10.2019 DE 102019006925
(43) Veröffentlichungstag der Anmeldung: 07.04.2021
(73) Patentinhaber: Diehl Defence GmbH & Co. KG, 88662 Überlingen (DE)
(72) Erfinder: Mauder, Markus, 90482 Nürnberg (DE)
(74) Vertreter: Diehl Patentabteilung

(56) Entgegenhaltungen:
- EP-A1- 2 527 865
- EP-A1- 3 081 895
- EP-B1- 2 527 865
- EP-B1- 3 081 895
- WO-A1-2019/077572
- DE-A1- 10 148 071

## Beschreibung

Die Erfindung betrifft DIRCMs (Directed Infrared Counter Measures) bzw. entsprechende DIRCM-Systeme.

Aus "https://www.diehl.com/defence/de/presse-und-medien/themen-im-fokus/, 'Laser soll Transportflugzeuge der Bundeswehr schützen', Abruf am 04.02.2019" ist ein laserbasiertes DIRCM(Directed Infrared Counter Measure)-System zum Schutz taktischer Transportflugzeuge, anderer Flugzeugmuster oder von Hubschraubern vor Raketenangriffen bzw. modernen Lenkflugkörpern bekannt. Das Schutzsystem verwendet Hightech-Sensoren des Herstellers Elbit Systems, um Suchkopf-gesteuerte Lenkflugkörper abwehren zu können. Solche Flugkörper, eingesetzt von tragbaren Luftabwehrsystemen, stellen besonders bei Start und Landung eine große Gefahr dar. Diehl Defence integriert drei der bereits im Einsatz bewährten J-MUSIC(Multi-Spectral Infrared Countermeasure)-Lasergeräte von Elbit zu einem erweiterten Gesamtsystem, um einen kompletten 360°-Rundumschutz für das Flugzeug zu gewährleisten. Das neue DIRCM-System arbeitet in Verbindung mit dem bord-eigenen Flugkörperwarner und fokussiert den hochdynamisch und präzise geführten Laserstrahl direkt auf den Infrarot-Suchkopf des angreifenden Objekts.

Ein solches DIRCM-System enthält mindestens ein DIRCM-Modul. Diese Module enthalten einen Detektor zur Detektion, d. h. Ortsbestimmung des Ziels. Ist das Ziel detektiert, erfolgt eine Nachverfolgung ("tracking") des Ziels, und die Aussendung des Laserstrahls zum Ziel hin ("jamming"). So gelangt der Laserstrahl mit Hilfe des Detektors zum Ziel.

Zunächst muss der Detektor jedoch auf das Ziel hin eingewiesen, d. h. grob auf dieses hin orientiert werden, damit das Ziel im Erfassungsbereich (Zielbereich) des Detektors liegt, in dem dieser das Ziel dann erfolgreich und hochgenau erfassen kann. Basis für eine zumindest ungefähre Ausrichtung bzw. Einweisung des Detektors auf das Ziel hin liefern Einweisungsdaten aus einem Warnsystem, z. B. einem Flugkörperwarner (MWS: Missile Warning System).

Aus der EP 2 527 865 A1 ist ein System zum Schützen eines Flugzeugs gegen eine oder mehrere anfliegende Bedrohungen bekannt. Das System umfasst einen oder mehrere elektrooptische Sensoren, um einen Bereich um das Flugzeug herum nach einer oder mehreren möglichen anfliegende Bedrohungen abzutasten und um ein Anzeigesignal zu erzeugen, sobald eine anfliegende Bedrohung erkannt wird; eine integrierte Einheit, die einen Missile Approach Confirmation Sensor (MACS) mit Directed Infra-Red Counter Measure (DIRCM) kombiniert, um die anfliegende Bedrohung zu verifizieren und eine Gegenmaßnahme gegen die verifizierte anfliegende Bedrohung zu aktivieren; und einen Prozessor zum Empfangen von Daten von dem einen oder den mehreren elektrooptischen Sensoren und der integrierten MACS-DIRCM-Einheit und zum Auswählen einer Gegenmaßnahmentechnik zum Einsatz gegen die anfliegende Bedrohung.

Aus der DE 101 48 071 A1 ist ein Verfahren bekannt zur Erkennung und Verfolgung von Objekten auf der Basis von bevorzugt geschwindigkeits- oder tiefenaufgelösten Bildern von Gegenständen in einem Sichtbereich wenigstens eines, insbesondere an einem Fahrzeug angeordneten, Sensors, insbesondere eines Laserscanners, bei dem die Erkennung und Verfolgung unter Verwendung eines jeweils einem der Objekte zugeordneten Modells für die zeitliche Entwicklung von Zustandsparametern erfolgt, die wenigstens eine sensorspezifische Eigenschaft des Objekts beschreiben, wobei das Modell einen Modelltyp hat und durch wenigstens einen Modellparameter parametrisierbar ist. Bei dem Verfahren werden zur Klassifizierung von Objekten mehrere Objektklassen vorgesehen, die wenigstens eine Eigenschaft von Objekten betreffen, die aus wenigstens einem der geschwindigkeits- oder tiefenaufgelösten Bilder bestimmbar ist, wobei mindestens einem Objekt eine der Objektklassen zugeordnet ist und dem Objekt in Abhängigkeit von der zugeordneten Objektklasse ein Modelltyp und ein Wert für den entsprechenden Modellparameter zugeordnet werden.

Aufgabe der Erfindung ist es, Verbesserungen im Hinblick auf die Einweisung des Detektors auf das anfliegende Ziel hin vorzuschlagen.

Die Aufgabe wird gelöst durch ein Verfahren gemäß Patentanspruch 1.

Bevorzugte oder vorteilhafte Ausführungsformen der Erfindung sowie anderer Erfindungskategorien ergeben sich aus den weiteren Ansprüchen, der nachfolgenden Beschreibung sowie den beigefügten Figuren.

Das Verfahren dient zur Einweisung eines beweglichen Detektors eines DIRCM-Moduls eines DIRCM-Systems auf ein anfliegendes Ziel. Die Erfindung geht dabei von einem DIRCM-System aus, das eine Schnittstelle zu einem Warnsystem enthält. Die Schnittstelle dient zum Empfang einer Einweisungsposition für das Ziel vom Warnsystem. Das DIRCM-System enthält außerdem mindestens ein DIRCM-Modul. Dieses enthält den Detektor, der zum Detektieren des Ziels dient. Der Detektor weist dabei eine Zielposition für die Ausrichtung auf das Ziel auf. Indem der Detektor bewegt, insbesondere (z. B. kardanisch) verschwenkt wird, wird die Zielposition mit verschwenkt. Die Zielposition ist also fest mit dem Detektor verbunden und wird mit diesem zusammen bewegt bzw. verschwenkt. Die Zielposition gibt diejenige Richtung an, in welcher der Laserstrahl des zugehörigen DIRCM-Moduls ausgesendet wird und sollte daher möglichst exakt auf das Ziel ausgerichtet werden. An der Zielposition findet auch das Tracking bzw. die Verfolgung des Ziels statt. Bzw. wird der Detektor so bewegt und dem Ziel nachgeführt, dass das Ziel möglichst in der Zielposition gehalten wird.

"Positionen" und "Bereiche" im Sinne der vorliegenden Anmeldung sind insbesondere Paare aus Azimut- und Elevationswerten bzw. -bereichen. "Ziel-/Einweisungsposition", "Ziel- / Einweisungsbereich", usw. bezeichnet in diesem Sinne also insbesondere Werte oder Bereiche bzw. Flächen von Azimut und Elevation eines von einem Dreh- / Schwenkpunkt des Detektors ausgehenden Strahles, Raumwinkels usw.

Bei dem Verfahren wird zunächst die Einweisungsposition über die Schnittstelle empfangen. Der Einweisungsposition wird ein Einweisungsbereich zugeordnet. Grund hierfür ist, dass die Erkennung an sich und die ermittelte Position eines erkannten Ziels durch das Warnsystem mit Unsicherheiten verbunden ist. Der Einweisungsbereich beschreibt daher denjenigen Bereich, in dem sich das bzw. ein Ziel mit einer ersten Mindestwahrscheinlichkeit tatsächlich befindet.

Bei dem Verfahren wird außerdem der Zielposition ein Zielbereich zugeordnet. Auch eine Detektion eines Ziels durch den Detektor ist mit Unsicherheiten behaftet. Sinngemäß entsprechend zu oben ist der Zielbereich derjenige Bereich, in dem eine Detektion eines (tatsächlich vorhandenen) Ziels mit einer zweiten Mindestwahrscheinlichkeit erfolgt. Der Zielbereich ist dabei kleiner als der Einweisungsbereich.

Bei dem Verfahren wird außerdem gemäß einer Suchstrategie ein Suchbereich bereitgestellt. Der Suchbereich wird größer als der Zielbereich gewählt. Der Suchbereich wird außerdem so gewählt, dass dieser mindestens den Einweisungsbereich abdeckt.

Gemäß der Suchstrategie wird anschließend der Suchbereich nach dem Ziel abgesucht. Hierzu wird die Zielposition und damit der Zielbereich - durch bzw. mit Hilfe der Bewegung des Detektors - über den Suchbereich bewegt. Dabei wird das Ziel jeweils im Zielbereich gesucht.

Der Suchbereich wird dabei so lange abgesucht, bis entweder das Ziel erfolgreich detektiert wurde oder bis der gesamte Suchbereich erfolglos nach dem Ziel abgesucht wurde, d. h. kein Ziel aufgefunden wurde.

Für den Fall, dass das Ziel im Suchbereich detektiert wurde, wird eine erfolgreiche Einweisung des Detektors auf das Ziel festgestellt. Insbesondere kann nun, da das Ziel vom Detektor erfasst ist, in herkömmlich bekannter Weise, mit der Bekämpfung des Ziels durch Zielverfolgung und Laserbestrahlung begonnen werden.

Alternativ wird, für den Fall, dass der gesamte Suchbereich erfolglos nach dem Ziel abgesucht wurde, eine erfolglose Einweisung des Detektors auf das Ziel festgestellt.

Die "Beweglichkeit" des Detektors ist also insbesondere eine Verschwenkbarkeit um mindestens eine, insbesondere zwei oder drei Achsen, die insbesondere senkrecht aufeinander stehen.

Ein "Bereich" im Sinne der vorliegenden Anmeldung ist daher insbesondere ein Paar aus einem Azimut-Intervall und einem Elevations-Intervall. Ausgehend von einem Zentralpunkt (Drehpunkt des Detektors) handelt es sich dabei insbesondere um Bereiche auf einer konzentrischen Kugeloberfläche. Die Bereiche weisen dabei insbesondere eine Kreisform auf bzw. stellen eine Kugelkalotte dar.

Gemäß der Erfindung ist somit eine erfolgreiche Ausrichtung bzw. Einweisung des Detektors auf das Ziel auch bei ungenauen Einweisungsdaten / Einweisungsposition möglich. Die "Ungenauigkeit" entsteht dabei wie folgt: Der Einweisungsbereich, in dem sich das Ziel gemäß Einweisungsposition des Warnsystems aufhalten soll, ist größer als der Zielbereich, in dem (bei gegebener Ausrichtung des Detektors auf eine bestimmte Zielposition) ein Ziel erfasst werden kann. Bei konzentrischer Ausrichtung des Zielbereiches auf die Einweisungsposition könnten daher Ziele, die sich am Rand des Einweisungsbereiches aufhalten, außerhalb des Zielbereiches liegen und somit nicht mehr erfasst werden.

Dank des Verfahrens wird ein Suchbereich geschaffen, der mindestens den Einweisungsbereich abdeckt und dieser Suchbereich durch Bewegen / Verschwenken des Detektors und damit des Zielbereiches nach dem Ziel "abgescannt". So kann ein Ziel im Rahmen der ersten und zweiten Mindestwahrscheinlichkeiten im gesamten Einweisungsbereich vom Detektor erfasst werden.

Für entsprechende "Suchstrategien" sind verschiedenste Ausführungsformen denkbar. Eine Suchstrategie wird dabei insbesondere anwendungsspezifisch bezüglich des individuellen, durch das DIRCM-System zu schützenden Objekts, der individuellen, zu erwartenden Bedrohung in Form des Ziels, zu erwartender individueller taktischer Maßnahmen des Ziels, usw. entwickelt. Ein generelles Charakteristikum der Suchstrategie ist daher insbesondere, diese möglichst fallspezifisch / empirisch / taktisch / usw. an die zu erwartenden Charakteristiken einer Bedrohung durch ein anfliegendes Ziel sowie an das zu schützende Objekt anzupassen, um den Detektor möglichst schnell und sicher auf das Ziel ausrichten zu können.

In einer bevorzugten Ausführungsform wird - für den Fall, dass die erfolglose Einweisung festgestellt wird - diese erfolglose Einweisung an einen Empfänger, insbesondere das Warnsystem oder ein übergeordnetes DIRCM-Steuersystem usw., gemeldet. Unter einer derartigen Meldung wird insbesondere auch die Anforderung einer neuen Einweisungsposition für das anfliegende Ziel verstanden.

Alternativ oder zusätzlich wird - für den Fall, dass die erfolgreiche Einweisung festgestellt wird (das Ziel liegt also irgendwo im Zielbereich) - die Zielposition mit Hilfe des Detektors (exakt) auf das Ziel ausgerichtet. Dies ist gerade eine Kern-Eigenschaft des Detektors / DIRCM-Moduls: das sogenannte "Tracking", d. h., dass sich der Detektor exakt und zentral, also mit der Zielposition, auf das Ziel ausrichtet und diese Ausrichtung dynamisch auf dem Ziel beibehält. Als Folge hiervon kann eine zielgerichtete Bestrahlung (Jamming) unter Nachverfolgung (Tracking) des Ziels erfolgen.

Somit stehen für beide Varianten (erfolgreiche / erfolglose Einweisung) weiterführende Maßnahmen zur Verfügung.

In einer bevorzugten Ausführungsform wird als Einweisungsbereich ein Drei-Sigma-Bereich bezüglich des Vorhandenseins des Ziels im Einweisungsbereich gewählt. Alternativ oder zusätzlich wird, als Zielbereich ein Drei-Sigma-Bereich bezüglich der erfolgreichen Detektion des Ziels im Zielbereich gewählt. Die Bereiche werden also so groß gewählt, dass für die erste bzw. zweite Wahrscheinlichkeit eine 3-Sigma-Wahrscheinlichkeit (dreifache Standardabweichung) von ca. 99,7% gilt. Das Ziel befindet sich dann mit für die Praxis ausreichend großer Wahrscheinlichkeit innerhalb des Einweisungsbereiches und wird mit ebenso großer Wahrscheinlichkeit innerhalb des Zielbereiches detektiert. Die erfolgreiche Einweisung des Detektors auf ein vom Warnsystem erkanntes Ziel wird damit mit ausreichender Wahrscheinlichkeit erfolgen.

In einer bevorzugten Ausführungsform wird der Suchbereich durch eine Zusammenfügung und/oder Überlagerung der Zielbereiche für mindestens zwei Ausrichtungen des Detektors auf verschiedene Zielpositionen gebildet. Die (unterschiedlichen, da an anderen Orten bzw. Bereichen - Azimut / Elevation - gelegenen) Zielbereiche werden dabei an der entsprechend festgehaltenen Ausrichtung des Detektors an der jeweiligen Zielposition zumindest teilweise oder auch ganz abgesucht. Erst anschließend wird der Detektor auf eine neue, andere Zielposition bewegt und dort festgehalten. Sodann wird der nächste Zielbereich wieder abgesucht, usw. Somit kann der Suchbereich besonders einfach abgesucht werden.

In einer bevorzugten Ausführungsform wird eine Suchstrategie gewählt, die eine Mehrfachsuche nach dem Ziel an gleichen Orten des Suchbereiches vermeidet. Insbesondere bei Überlappung von Zielbereichen wird dabei der Überlappungsbereich nur einmalig abgesucht. Zielbereiche werden dann insbesondere nur teilweise abgesucht und nicht in einem Überlappungsbereich mit einem bereits vorher abgesuchten (Teil eines) anderen Zielbereich. So wird die Suche nach dem Ziel insgesamt beschleunigt.

In einer bevorzugten Ausführungsform wird eine Suchstrategie gewählt, die eine Bewegung des Ziels und/oder eine Bewegung des DIRCM-Systems berücksichtigt. So können beispielsweise bei einer bestimmten prognostizierten Flugbahn des Ziels relativ zum DIRCM-System bestimmte Abschnitte des Suchbereiches, in denen das Ziel besonders wahrscheinlich aufzufinden ist, zuerst abgesucht werden, um das Ziel möglichst schnell detektieren zu können. So ist auch zu vermeiden, dass sich das Ziel zu einem ersten Zeitpunkt in einem ersten Zielbereich befindet, der erst später abgesucht wird, da gerade in zweiter Zielberiech abgesucht wird. Später, wenn der erste Zielbereich abgesucht wird, hat sich das Ziel dann aber in den zweiten Zielbereich bewegt, der bereits abgesucht wurde. So würde das Ziel nur aufgrund der "falschen" Suchreihenfolge nicht detektiert. Eine Bewegung des DIRCM-Systems kann zum Beispiel dadurch entstehen, dass dieses an einem fliegenden Flugzeug angebracht ist und das Flugzeug ein Flugmanöver relativ zum Ziel durchführt. Die Bewegung des Flugzeugs kann hierbei zum Beispiel aus Sensoren bzw. Flugrechner-Daten des Flugzeuges gewonnen werden. Auch hierdurch kann die Schnelligkeit bzw. Qualität der Detektion des Ziels erhöht werden.

In einer bevorzugten Ausführungsform wird eine Suchstrategie verwendet, die eine Entfernung zwischen dem Warnsystem und dem Detektor und/oder eine Relativbewegung zwischen dem Warnsystem und dem Detektor berücksichtigt. Eine entsprechende Entfernung entsteht zum Beispiel durch die Montage eines Warnsystems am Bug und eines Detektors am Heck eines Flugzeuges. Durch eine entsprechende Entfernung entsteht ein Parallaxenfehler zwischen beiden Komponenten, der dann im Verfahren kompensiert werden kann. Eine entsprechende Relativbewegung kann in der gleichen Beispielsituation durch eine Verwindung eines Flugzeugrumpfes zwischen Bug und Heck erfolgen. Warnsystem und Detektor verlören dann ihre gegenseitig abgestimmte Raumausrichtung. Auch ein derartiger entsprechender Fehler kann über Daten eines Flugrechners, Sensoren etc. erfasst und im Verfahren kompensiert werden. Auch hierdurch kann die Schnelligkeit bzw. Qualität der Detektion des Ziels erhöht werden.

In einer bevorzugten Ausführungsform wird eine Suchstrategie gewählt, gemäß der der Detektor schrittweise auf mindestens zwei Zielpositionen ausgerichtet wird, und an der jeweiligen festgehaltenen Zielposition der Zielbereich zumindest teilweise oder vollständig (insbesondere je nach Überlappung, siehe oben) abgesucht wird. Das entsprechende Vorgehen wurde sinngemäß bereits oben erläutert. Es erfolgt also eine schrittweise bzw. sukzessive Abarbeitung des Suchbereiches im Wechsel von Festhalten des Detektors an einer Position, Absuchen des Zielbereiches, Positionswechsel, festhalten, absuchen, usw. Insbesondere kann so durch Platzierung / Reihenfolge der Zielpositionen im Suchbereich ein günstiger Ortsablauf für die Suche im Suchbereich etabliert werden, zum Beispiel an den Orten zuerst gesucht werden, an denen das Ziel am wahrscheinlichsten vermutet wird.

In einer bevorzugten Ausführungsform wird eine Suchstrategie gewählt, bei der drei oder vier Zielpositionen gewählt werden, die auf Strahlen (Halbgeraden) liegen, die von der Einweisungsposition ausgehen und auf einem Kreisumfang um jeweils 120° (bei drei) oder 90° (bei vier) gegeneinander verdreht sind. Nach dem entsprechenden Bildungsgesetz (360° geteilt durch die Anzahl von Strahlen) können auch mehr als vier oder weniger als drei Strahlen gewählt werden und entsprechende Zielpositionen auf diesen verteilt werden. Hierdurch lassen sich Suchbereiche und Suchstrategien finden, die besonders effektiv sind. Die Zielpositionen auf den Strahlen liegen hierbei beabstandet von der Einweisungsposition.

In einer bevorzugten Variante dieser Ausführungsform werden die Abstände der drei oder vier (oder mehr oder weniger) Zielpositionen auf den Strahlen gleich weit entfernt von der Einweisungsposition gewählt. Somit entstehen - in Verbindung mit gleichen Zielbereichen) symmetrische Suchbereiche. So liegen die Zielpositionen also auf einem Kreis um die Einweisungsposition.

Es ist aber auch möglich, dass die Abstände der drei oder vier (oder mehr oder weniger) Zielpositionen auf den Strahlen unterschiedlich weit entfernt von der Einweisungsposition gewählt werden. Somit können auch von der Kreisform abweichende Suchbereiche realisiert werden.

Die Aufgabe der Erfindung wird auch gelöst durch ein DIRCM-System gemäß Patentanspruch 11. Das DIRCM-System entspricht dem oben bereits erläuterten und enthält die Schnittstelle zum Warnsystem zum Empfang der Einweisungsposition für das anfliegende Ziel vom Warnsystem. Das DIRCM-System enthält weiterhin das mindestens eine DIRCM-Modul mit dem beweglichen Detektor zum Detektieren des Ziels, wobei der Detektor die Zielposition für die Ausrichtung auf das Ziel aufweist. Das DIRCM-System enthält außerdem eine Steuer- und Auswerteeinheit zur Ausführung des erfindungsgemäßen Verfahrens.

Das DIRCM-System und zumindest ein Teil dessen Ausführungsformen sowie die jeweiligen Vorteile wurden sinngemäß bereits im Zusammenhang mit dem erfindungsgemäßen Verfahren erläutert.

In einer bevorzugten Ausführungsform enthält das DIRCM-System ein Bekämpfungsmodul zur Verfolgung und Bekämpfung des Ziels anhand der vom Detektor gelieferten Zielposition. Insbesondere ist der Detektor Teil des Bekämpfungsmoduls. Alternativ oder zusätzlich ist das DIRCM-Modul auch zum Verfolgen und/oder Bestrahlen des Ziels ausgebildet. Mit einem derartigen DIRCM-System ist neben der Einweisung bzw. Ausrichtung auf das Ziel bzw. dessen Detektion auch dessen Bekämpfung und Verfolgung möglich.

Die Aufgabe der Erfindung wird auch gelöst durch eine DIRCM-Anlage gemäß Patentanspruch 13. Diese enthält ein erfindungsgemäßes DIRCM-System und das oben genannte Warnsystem.

Die DIRCM-Anlage und zumindest ein Teil deren Ausführungsformen sowie die jeweiligen Vorteile wurden sinngemäß bereits im Zusammenhang mit dem erfindungsgemäßen Verfahren und dem DIRCM-System erläutert.

Mit dem Warnsystem kann ein Objekt vollständig geschützt werden.

Die Aufgabe der Erfindung wird auch gelöst durch ein solches Objekt gemäß Patentanspruch 14, mit einer das Objekt schützenden erfindungsgemäßen DIRCM-Anlage, wobei die DIRCM-Anlage am Objekt montiert ist. Das Objekt ist insbesondere ein Luft-, Land- oder Wasserfahrzeug, ein Fluggerät, Flugzeug, Hubschrauber, Schiff oder Landfahrzeug, kann aber auch eine feste Einrichtung am Boden sein.

Das Objekt und zumindest ein Teil dessen Ausführungsformen sowie die jeweiligen Vorteile wurden sinngemäß bereits im Zusammenhang mit dem erfindungsgemäßen Verfahren, dem DIRCM-System und der DIRCM-Anlage erläutert.

In einer bevorzugten Ausführungsform ist das Warnsystem entfernt von wenigstens einem der DIRCM-Module am Objekt angeordnet. Dadurch entstehen die oben genannten Parallaxen-, Verwindungsfehler usw. Dies gilt insbesondere, wenn Warnsystem und DIRCM-Module bzw. Detektoren auf z. B. Bug / Mitte / Heck eines Flugzeuges verteilt sind. Durch Toleranzen etc. entstehen Ausrichtungsfehler zwischen den Komponenten der Anlage, so dass in der Regel vergleichsweise große Einweisungsbereiche im Vergleich zu Zielbereichen vorliegen. Anhand des erfindungsgemäßen Verfahrens / Systems / Anlage kann dann der Suchbereich dennoch effektiv nach dem Ziel abgesucht werden, um den Detektor auf das Ziel einzuweisen.

Die Erfindung beruht auf folgenden Erkenntnissen, Beobachtungen bzw. Überlegungen und weist noch die nachfolgenden Ausführungsformen auf. Die Ausführungsformen werden dabei teils vereinfachend auch "die Erfindung" genannt. Die Ausführungsformen können hierbei auch Teile oder Kombinationen der oben genannten Ausführungsformen enthalten oder diesen entsprechen und/oder gegebenenfalls auch bisher nicht erwähnte Ausführungsformen einschließen.

Die Erfindung beruht auf der Überlegung, dass für ein erfolgreiches Aufschalten (Einweisen) des DIRCM-Störmoduls (enthält den Detektor) auf das Ziel die Ungenauigkeit der MWS-Einweisungsdaten (Missile Warning System / Warnsystem / Einweisungsposition / -bereich), quantifiziert durch den Drei-Sigma-Fehler, eine bestimmte Schwelle nicht überschreiten darf. Beispielsweise muss die Genauigkeit unter a Grad (a°) Azimut / Elevation liegen, dem Drei-Sigma-Zielbereich des Detektors. Bei einem großen Transportflugzeug kann diese Schwelle unter bestimmten Bedingungen nicht eingehalten werden, z. B. aufgrund von elastischen Verformungen des Flugzeugsrumpfs. Trotzdem muss das Aufschalten des DIRCM Störmoduls auf die Bedrohung (Ziel) für eine erfolgreiche Bekämpfung innerhalb kurzer Zeit mit hoher Wahrscheinlichkeit erfolgen.

Die Erfindung beruht auf der Erkenntnis, dass bisher die Einweisung eines DIRCM-Störmoduls nur mit Daten eines MWS möglich war, dessen Sensor (IR-Kamera) sich direkt neben dem DIRCM-Störmodul (und damit dem Detektor) befindet, so dass durch elastische Verformungen des Flugzeugsrumpfs keine zu große Ungenauigkeit der MWS-Daten entstehen kann. Außerdem galten bisher sehr hohe Anforderungen bzgl. der Montage und der anschließenden Vermessung und Kalibration der MWS-Sensoren und DIRCM-Störmodule (deren Sensoren) relativ zum Flugzeug.

Beispielsweise arbeitet ein Detektor in einem Erfassungsbereich von b Grad (b°; wobei b° > a°) Azimut- / Elevation. Eine sichere Zieldetektion (mit 3-Sigma-Wahrscheinlichkeit) ist jedoch nur innerhalb eines Bereiches von a Grad (a°) gegeben. Ein Warnsystem liefert in der Regel Einweisungsdaten im Genauigkeitsbereich von c Grad (c°; wobei c° < a°) (Einweisungsbereich, Drei-Sigma-Wahrscheinlichkeit). Bei entfernter Montage der beiden Systeme zum Beispiel an Bug und Heck eines großen Flugzeuges verschlechtern Parallaxenfehler, Verformungsfehler und konstruktive Justierungsfehler diesen Wert, sodass nur noch Einweisungsdaten im Genauigkeitsbereich von d Grad (d°; wobei d° > a°) (Einweisungsbereich, Drei-Sigma-Wahrscheinlichkeit) vorliegen. Eine sichere Einweisung ist daher nicht mehr möglich, da die geforderten a Grad (a°) (des Zielbereiches des Detektors im DIRCM-Modul) überschritten sind.

Die Erfindung beruht nun auf folgender Idee: Statt das DIRCM Störmodul (bzw. dessen Detektor / Zielposition des Detektors) genau auf die nominelle Position der Bedrohung (Einweisungsposition) auszurichten, die aufgrund einer zu hohen Ungenauigkeit der MWS-Daten ggf. so fehlerbehaftet ist, dass dort kein Aufschalten möglich ist, durchläuft das DIRCM Störmodul (Detektor) ein Suchmuster (Suchstrategie). Die Ungenauigkeit ist z. B. vom zu schützenden Objekt (z. B. Flugzeug bzw. dessen Hersteller) her bekannt und addiert sich insbesondere aus dem Parallaxenfehler, der Verformung des Objekts zwischen Warnsystem und Detektor und grundlegenden Ausrichtungsungenauigkeiten zwischen Warnsystem und Detektor. Dieses Suchmuster wird entweder im DIRCM Störmodul selbst erzeugt oder von einer überlagerten DIRCM-Steuersoftware. Das Suchmuster deckt einen Suchbereich um die nominelle Position der Bedrohung (Einweisungsposition) ab, wobei die Größe des Suchbereichs von der zu erwarteten Ungenauigkeit der MWS-Daten abhängt (also mindestens den Einweisungsbereich abdeckt). Das Suchmuster wird dabei so optimiert, dass es den aus der Einweisungsgenauigkeit der MWS-Daten resultierenden Suchbereich mit möglichst wenig Suchpositionen vollständig abdeckt, wobei mögliche Bewegungen von Bedrohung (Ziel) und Flugzeug (zu schützendes Objekt) während der Abarbeitung des Suchmusters (Abarbeitung der Suchstrategie) berücksichtigt werden. Die möglichen Bewegungen beeinflussen z. B. die Reihenfolge der Ausrichtung des Detektors auf verschiedene Zielpositionen.

Die Erfindung beruht weiterhin auf folgender Erkenntnis: In dem Moment, in dem die Detektion einer vom Warnsystem erkannten Bedrohung (Ziel) durch den Detektor an der vom Warnsystem übermittelten Einweisungsposition fehlschlägt, beendet das DIRCM-Modul (Jamming Turret) seine Akquisition (Suche nach dem Ziel im Zielbereich) ohne weiterhin mit Hilfe des Detektors nach dem Ziel zu suchen und berichtet die fehlgeschlagene Akquisition an das DIRCM Steuersystem.

Die Erfindung beruht damit auch auf folgender Verbesserungs-Idee: Wenn eine Bedrohung (Ziel) an ein DIRCM Modul (Jamming Turret) gemeldet / übergeben wird, bewegt sich der Detektor (Jamming Turret) nicht exakt auf die übermittelte Zielposition (Einweisungsposition), sondern bewegt sich - anhand eines geeigneten Suchmusters (Suchstrategie) - der Reihe nach zu einer oder mehreren benachbarten Positionen (Zielpositionen für den Detektor), welche die übermittelte Einweisungsposition umgeben. Denkbar sind hierbei zum Beispiel drei oder vier benachbarte Zielpositionen, die gleichverteilt auf einer Kreisbahn um die Einweisungsposition liegen.

An jeder dieser benachbarten Positionen (Zielpositionen gemäß Suchmuster) startet der Detektor (Jamming Turret) eine Akquisition, d. h. sucht innerhalb des Zielbereiches nach dem Ziel. Falls das Ziel erfolgreich erfasst wird, startet das DIRCM Modul die Zielverfolgung (Tracking). Andernfalls, falls die Akquisition fehlschlägt, bewegt sich der Detektor (Jamming Turret) zur nächsten benachbarten Position, bis das Ziel erfolgreich akquiriert ist oder alle benachbarten Positionen ohne erfolgreiche Akquisition abgearbeitet sind. Nur in diesem Fall berichtet das DIRCM-Module (Jamming Turret) die fehlgeschlagene Akquisition zurück an einen Empfänger, z. B. das DIRCM-Steuersystem.

Gemäß der Erfindung kann das aktuelle Suchmuster (Suchstrategie, z. B. wie viele Zielpositionen, welche Reihenfolge der Zielpositionen, ...) abhängig von spezifischen Randbedingungen des DIRCM Moduls (Jamming Turret) und der vom Warnsystem gelieferten Daten (Einweisungsdaten, MWS data) definiert werden. Neben der Maximierung des sich ergebenden Radius (des Suchbereiches) können zusätzliche Randbedingungen berücksichtigt werden, welche die mögliche Bewegung des Flugzeuges (an dem das DIRCM-System montiert ist) und der anfliegenden Bedrohung (Ziel, Rakete) während der Zeit zur Abarbeitung des kompletten Suchmusters berücksichtigen.

Gemäß der Erfindung ergeben sich folgende Vorteile: Durch Anwendung des Suchmusters (Suchstrategie) müssen weniger hohe Anforderungen an die Genauigkeit der MWS-Einweisungsdaten (Einweisungsposition / Einweisungsbereich) erfüllt sein. Damit ist z. B. trotz möglicher elastischer Verformungen des Flugzeugrumpfs eine Einweisung eines DIRCM-Störmoduls am Heck des Flugzeugs mit Daten eines MWS-Sensors vorne am Flugzeug möglich. Dies ist beispielweise dann erforderlich, wenn während des Landeanflugs die Bedrohung von vorne unten anfliegt und von einem MWS-Sensor vorne am Flugzeug detektiert wird, aber nur ein DIRCM Störmodul am Heck für die Bekämpfung verfügbar ist. Weiterhin gelten durch Anwendung des Suchmusters (Suchstrategie) geringere Anforderungen z. B. an die Montage und anschließende Vermessung und Kalibration der MWS-Sensoren und DIRCM-Störmodule relativ zum Flugzeug sowie an den maximal zulässigen Parallaxe-Fehler bei einer Übergabe zwischen zwei DIRCM Störmodulen vorn und hinten am Flugzeug.

Die Erfindung zeichnet sich unter anderem aus durch:
1. Einweisung DIRCM Störmodul (Detektor) mit Suchmuster (Suchstrategie), statt Einweisung auf nominelle Position (Einweisungsposition) der Bedrohung (Ziel).
2. optimale Auslegung des Suchmusters für Abdeckung des aus der Einweisungsgenauigkeit der MWS-Daten resultierenden Suchbereichs mit möglichst wenig Suchpositionen (Zielpositionen) unter Berücksichtigung der möglichen Bewegungen von Bedrohung (Ziel) und Flugzeug (Objekt) während der Abarbeitung des Suchmusters.

Gemäß der Erfindung ergibt sich somit ein "DIRCM Störmodul (Detektor) Suchmuster" ("DIRCM Jamming Turret Search Pattern"). Es ergibt sich ein Suchmuster für ein DIRCM Störmodul (Detektor), das auch bei ungenauen Einweisungsdaten (Einweisungsposition / -bereich) des Raketenwarngeräts (Warnsystem, Missile Warning System, MWS) ein Aufschalten (Einweisen) auf die anfliegende Bedrohung (Ziel) ermöglicht.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
Figur 1 ein DIRCM-System an einem Flugzeug im Betrieb,
Figuren 2 und 3 alternative Suchbereiche gemäß alternativer Suchstrategien.

Figur 1 zeigt lediglich symbolisch angedeutet ein Objekt 2, hier ein militärisches Transport-Flugzeug bzw. dessen Rumpf. Am Rumpf, hier am Heck des Flugzeuges, ist ein DIRCM-System 4 sowie, hier am Bug des Flugzeuges, ein Warnsystem 6, hier ein MWS (Missile Warning System), angebracht. Das DIRCM System 4 enthält zwei DIRCM-Module 8a, b, von denen jedes einen beweglichen Detektor 10 enthält. Jeder der Detektoren 10 ist in dem Sinne beweglich, dass er um einen Schwenkpunkt 12 kardanisch schwenkbar ist. Das DIRCM-System 4 enthält außerdem eine Schnittstelle 14 zum Warnsystem 6.

Figur 1 zeigt eine Situation, bei welcher sich das Objekt 2 im Flug befindet und eine Bedrohung in Form eines Ziels 16, hier eine feindliche Boden-Luft-Rakete, auf das Objekt 2 anfliegt, um dieses zu zerstören. Mithilfe des DIRCM Systems 4 soll das Ziel 16 in üblicher, hier nicht näher detailliert erläuterter Weise, also durch Zielverfolgung (Tracking) und Beleuchtung des IR(Infrarot)-Suchkopfes der Rakete mit einem Laserstrahl 18 (Jamming) unschädlich gemacht werden.

Hierzu muss der Laserstrahl 18 zunächst auf das Ziel 16 ausgerichtet werden. Hierzu muss das Ziel 16 vom Detektor 10 erfasst bzw. geortet und anschließend getrackt werden. Hierzu muss wiederum der Detektor 10 zumindest grob auf das Ziel 16 hin vorausgerichtet bzw. eingewiesen werden.

Das Ziel 16 wird zunächst vom Warnsystem 6 bemerkt und erfasst und dessen ermittelte Position als Einweisungsposition EP vom Warnsystem 6 über die Schnittstelle 14 an das DIRCM-System 4 übermittelt bzw. von diesem empfangen. Die Schnittstelle 14 dient daher dem DIRCM-System 4 zum Empfang der Einweisungsposition EP für das Ziel 16. Die entsprechende Einweisungsposition EP ist jedoch mit Ungenauigkeiten behaftet. Daher wird der Einweisungsposition EP ein Einweisungsbereich EB zugeordnet. Der Einweisungsbereich stellt sicher, dass sich das Ziel 16 mit einer ersten Mindestwahrscheinlichkeit tatsächlich im Einweisungsbereich EB befindet. Diese Wahrscheinlichkeit ist hier eine so genannte 3-sigma- Wahrscheinlichkeit von ca. 99,7 %. Wie in Fig. 1 dargestellt, befindet sich das Ziel 16 tatsächlich entfernt von der Einweisungsposition EP.

Das Ziel 16, sowie Positionen und Bereiche usw. werden in Figur 1 symbolisch in einer Azimut(A)- / Elevations(E)-Darstellung einer Kugelumgebung des Objekts 2 dargestellt.

Dem Detektor 10 ist eine Zielposition ZP zugeordnet bzw. weist der Detektor 10 eine solche Zielposition ZP auf. Auch die Detektion durch den Detektor 10 ist mit einer Unsicherheit behaftet. Auch dieser Zielposition ZP wird daher ein Zielbereich ZB zugeordnet. Sollte sich das Ziel 16 tatsächlich im Zielbereich ZB befinden, wird dieses mit einer zweiten Mindestwahrscheinlichkeit auch tatsächlich vom Detektor 10 detektiert. Diese Wahrscheinlichkeit ist hier ebenso eine 3-sigma- Wahrscheinlichkeit von ca. 99,7 %.

Gemäß einer Suchstrategie wird nun ein Suchbereich 20 bereitgestellt. In diesem Suchbereich 20 soll nun das Ziel 16 mithilfe des Detektors 10 gesucht werden. Der Suchbereich 20 wird größer als der Zielbereich ZB gewählt, um die Suche gegenüber dem Zielbereich ZB erweitern zu können. Gleichzeitig wird der Suchbereich 20 so gewählt, dass dieser mindestens den Einweisungsbereich EB abdeckt bzw. beinhaltet. Somit ist sichergestellt, dass der gesamte Einweisungsbereich EB auch nach dem Ziel 16 abgesucht wird. Im Beispiel besteht die Suchstrategie darin, den Suchbereich 20 kreisförmig mit dem 1,2-fachen Radius des Einweisungsbereiches EB konzentrisch zur Einweisungsposition EP auszuführen.

Gemäß der Suchstrategie wird nun der Suchbereich 20 nach dem Ziel 16 abgesucht, indem der Zielbereich ZB durch Bewegung des Detektors 10 über den Suchbereich 20 bewegt wird. Das Ziel 16 wird dabei jeweils innerhalb des Zielbereiches ZB gesucht.

Im Beispiel wird gemäß Suchstrategie zunächst eine erste Zielposition ZP1 45° rechts unterhalb der Einweisungsposition bei 75% des Radius des Einweisungsbereiches EB positioniert. Bei an dieser Zielposition ZP1 festgehaltenem Zielbereich ZB1 wird dieser nach dem Ziel 16 - hier erfolglos - abgesucht. Als zweite Zielposition ZP2 wird als nächstes ein Ort 45° links unterhalb der Einweisungsposition bei 75% des Radius des Einweisungsbereiches EB gewählt. Bei festgehaltenem entsprechendem Zielbereich ZB2 wird dieser nach dem Ziel 16 - hier erfolgreich - abgesucht. Somit ist der Detektor 10 an der Zielposition ZP2 erfolgreich auf das Ziel 16 eingewiesen, eine erfolgreiche Einweisung wird daher festgestellt. Das übliche automatische Tracking des Ziels 16 im Detektor 10 wird nun aktiviert und dieser demnach mit seiner Zielposition ZP3 exakt auf das Ziel 16 ausgerichtet. Nun wird mit der Bestrahlung des Ziels 16 durch den Laserstrahl 18 begonnen und das Ziel 16 so erfolgreich bekämpft.

In einer alternativen - nicht dargestellten - Situation wird das Ziel 16 vom Detektor 10 gemäß dem obigen Vorgehen im gesamten Suchbereich 20 nicht detektiert: Durch sukzessives Versetzen der Zielposition ZP und Absuchen des jeweiligen Zielbereiches ZB wird also der gesamte Suchbereich 20 erfolglos nach dem Ziel 16 abgesucht. In der Folge wird die erfolglose Einweisung des Detektors 10 auf das Ziel 16 festgestellt und an das Warnsystem 6 gemeldet. Das Warnsystem liefert daraufhin eine neue Einweisungsposition EP und das obige Verfahren wird wiederholt.

Das gesamte beschriebene Verfahren wird mit Hilfe bzw. von einer Steuer- und Auswerteeinheit 22 des DIRCM Systems 4 durchgeführt. Die Verfolgung und Bestrahlung bzw. Bekämpfung des Ziels 16 erfolgt mit Hilfe bzw. von einem in den Figuren nicht näher dargestellten herkömmlichen Bekämpfungsmodul 24 in den DIRCM-Modulen 8a, b. Die DIRCM-Module 8a, b sind daher also auch zum Verfolgen des Ziels 16 mit dem Detektor 10 und Bestrahlen des Ziels 16 mit dem Laserstrahl 18 ausgebildet. Zusammen mit dem Warnsystem 6 bildet das DIRCM-System 4 eine DIRCM Anlage 26.

Die Figuren 2 und 3 zeigen mögliche alternative Suchbereiche 20 bzw. Suchmuster, die aus der Überlagerung der Zielbereiche ZB von drei oder vier Zielpositionen ZP entstehen, wobei die Zielpositionen ZP der Einweisungsposition EP benachbart sind. Dargestellt sind wieder Azimut A und Elevation E bzw. - ausgehend von der Einweisungsposition EP als Nullpunkt - Azimut- und Elevations-fehler bei der Einweisung. Figur 2 geht dabei von drei, Figur 3 von vier benachbarten Zielpositionen ZP1-3 / ZP1-4 aus. Die Einweisungsposition EP und der Einweisungsbereich EB mit Radius r um diese stellt den maximal möglichen Drei-Sigma-Fehler der Eiseinweisungsgenauigkeit des Warnsystems 6 relativ zur Installationsebene des DIRCM Moduls 8a, b (Jamming Turret) dar. Die drei bzw. vier Zielbereiche ZB1-3 / ZB1-4 um die jeweils gewählten Zielpositionen ZP1-3/ZP1-4 haben den selben Radius r.

Für jedes Suchmuster (hier im Uhrzeigersinn, ausgehend vom Zielbereich ZB1) ergibt sich ein jeweiliger Suchbereich 20 in dem mit einer Drei-Sigma-Wahrscheinlichkeit die Detektion eines Ziels 16 sichergestellt ist. D. h., das Innere des Suchbereiches 20 ist vollständig von Zielbereichen ZB um die jeweiligen Zielpositionen ZP abgedeckt. Für Figur 2 ergibt sich ein Radius des Suchbereiches 20 von 1,15 r, für Figur 3 von 1,41 r. Der Drei-Sigma-Fehlerbereich ist somit jeweils entsprechend vergrößert gegenüber dem Zielbereich ZB bzw. dem Einweisungsbereich EB.

Figur 2 zeigt einen alternativen Suchbereich 20. Dieser wird durch insgesamt drei Zielpositionen ZP1-3 und die zugehörigen Zielbereiche ZB1-3 dargestellt. Die Zielpositionen ZP1-3 sind dabei der Einweisungsposition EP benachbart bzw. liegen auf Strahlen 28 an Winkeln von 0°, 120° und 240° auf einem Kreis um die Einweisungsposition EP. Die Abstände zur Einweisungsposition EP sind gleich und betragen zwei Drittel des Radius des Zielbereiches ZB. Figur 2 zeigt die Größe des Suchbereiches 20 im Vergleich zum Einweisungsbereich EB.

In Figur 3 sind insgesamt vier Zielpositionen ZP1-4 mit zugehörigen Zielbereichen ZB1-4 gewählt. Die Zielpositionen ZP1-4 liegen hierbei auf entsprechenden Strahlen 28 bei 0°, 90°, 180° und 270°. Jeweils beim Radius r der Zielbereiche ZB. Auch hier ist die Größe des Suchbereiches 20 im Vergleich zum Einweisungsbereich EB gezeigt.

### Bezugszeichenliste

- 2: Objekt
- 4: DIRCM-System
- 6: Warnsystem
- 8a, b: DIRCM-Modul
- 10: Detektor
- 12: Schwenkpunkt
- 14: Schnittstelle
- 16: Ziel
- 18: Laserstrahl
- 20: Suchbereich
- 22: Steuer- und Auswerteeinheit
- 24: Bekämpfungsmodul
- 26: DIRCM-Anlage
- 28: Strahl

- EP: Einweisungsposition
- EB: Einweisungsbereich
- ZP: Zielposition
- ZB: Zielbereich
- A: Azimut
- E: Elevation
- r: Radius

## Patentansprüche

1. Verfahren zur Einweisung eines beweglichen Detektors (10) eines DIRCM-Moduls (8a, b) eines DIRCM-Systems (4) auf ein anfliegendes Ziel (16), wobei das DIRCM-System (4) enthält:
- eine Schnittstelle (14) zu einem Warnsystem (6) zum Empfang einer Einweisungsposition (EP) für das Ziel (16) vom Warnsystem (6),
- mindestens ein DIRCM-Modul (8a, b) mit dem Detektor (10) zum Detektieren des Ziels (16), wobei der Detektor (10) eine Zielposition (ZP) für die Ausrichtung auf das Ziel (16) aufweist, wobei die Zielposition (ZP) diejenige Richtung angibt, in welcher ein das Ziel (16) durch Beleuchtung bekämpfender Laserstrahl (18) des zugehörigen DIRCM-Moduls (8a,b) ausgesendet wird und die Zielposition (ZP) fest mit dem Detektor (10) verbunden ist und mit diesem zusammen bewegt wird,
bei dem:
- die Einweisungsposition (EP) über die Schnittstelle (14) empfangen wird,
- der Einweisungsposition (EP) ein Einweisungsbereich (EB) zugeordnet wird, in dem sich das Ziel (16) mit einer ersten Mindestwahrscheinlichkeit tatsächlich befindet,
- der Zielposition (ZP) ein Zielbereich (ZB) zugeordnet wird, in dem eine Detektion des Ziels (16) mit einer zweiten Mindestwahrscheinlichkeit möglich ist und der kleiner als der Einweisungsbereich (EB) ist,
- gemäß einer Suchstrategie ein Suchbereich (20) bereitgestellt wird, der größer als der Zielbereich (ZB) gewählt wird und der mindestens den Einweisungsbereich (EB) abdeckt,
- gemäß der Suchstrategie der Suchbereich (20) nach dem Ziel (16) abgesucht wird, indem der Zielbereich (ZB) durch Bewegung des Detektors (10) über den Suchbereich (20) bewegt wird und das Ziel (16) dabei jeweils im Zielbereich (ZB) gesucht wird, wobei
- der Suchbereich (20) so lange abgesucht wird, bis entweder das Ziel (16) detektiert wurde oder der gesamte Suchbereich (20) erfolglos nach dem Ziel (16) abgesucht wurde,
- falls das Ziel (16) im Suchbereich (20) detektiert wurde, eine erfolgreiche Einweisung des Detektors (10) auf das Ziel (16) festgestellt wird,
- falls der gesamte Suchbereich (20) erfolglos nach dem Ziel (16) abgesucht wurde, eine erfolglose Einweisung des Detektors (10) auf das Ziel (16) festgestellt wird.

2. Verfahren nach Anspruch 1,
**dadurch gekennzeichnet,**
**dass** falls die erfolglose Einweisung festgestellt wird, diese an einen Empfänger gemeldet wird, und/oder, falls die erfolgreiche Einweisung festgestellt wird, die Zielposition (ZP) mit Hilfe des Detektors (10) auf das Ziel (16) ausgerichtet wird.

3. Verfahren nach einem der vorhergehenden Ansprüche,
**dadurch gekennzeichnet,**
**dass** als Einweisungsbereich (EB) ein Drei-Sigma-Bereich bezüglich des Vorhandenseins des Ziels (16) im Einweisungsbereich (EB) gewählt wird, und/oder als Zielbereich (ZB) ein Drei-Sigma-Bereich bezüglich der erfolgreichen Detektion des Ziels (16) im Zielbereich (ZB) gewählt wird.

4. Verfahren nach einem der vorhergehenden Ansprüche,
**dadurch gekennzeichnet,**
**dass** der Suchbereich (20) durch eine Zusammenfügung und/oder Überlagerung der Zielbereiche (ZB) für mindestens zwei Ausrichtungen des Detektors (10) auf verschiedene Zielpositionen (ZP) gebildet wird,

5. Verfahren nach einem der vorhergehenden Ansprüche,
**dadurch gekennzeichnet,**
**dass** eine Suchstrategie gewählt wird, die eine Mehrfachsuche nach dem Ziel (16) an gleichen Orten des Suchbereiches (20) vermeidet.

6. Verfahren nach einem der vorhergehenden Ansprüche,
**dadurch gekennzeichnet,**
**dass** eine Suchstrategie gewählt wird, die eine Bewegung des Ziels (16) und/oder eine Bewegung des DIRCM-Systems (4) berücksichtigt.

7. Verfahren nach einem der vorhergehenden Ansprüche,
**dadurch gekennzeichnet,**
**dass** eine Suchstrategie verwendet wird, die eine Entfernung und/oder eine Relativbewegung zwischen dem Warnsystem (6) und dem Detektor (10) berücksichtigt.

8. Verfahren nach einem der vorhergehenden Ansprüche,
**dadurch gekennzeichnet,**
**dass** eine Suchstrategie gewählt wird, gemäß der der Detektor (10) schrittweise auf mindestens zwei Zielpositionen (ZP) ausgerichtet wird, und an der jeweiligen festgehaltenen Zielposition (ZP) der Zielbereich (ZB) zumindest teilweise abgesucht wird.

9. Verfahren nach einem der vorhergehenden Ansprüche,
**dadurch gekennzeichnet,**
**dass** eine Suchstrategie (20) gewählt wird, bei der drei oder vier Zielpositionen (ZP) gewählt werden, die auf Strahlen (28) liegen, die von der Einweisungsposition (EP) ausgehen und um jeweils 120° oder 90° gegeneinander versetzt sind.

10. Verfahren nach Anspruch 9,
**dadurch gekennzeichnet,**
**dass** die Abstände der drei oder vier Zielpositionen (ZP) auf den Strahlen (28) gleich weit entfernt von der Einweisungsposition (EP) gewählt werden.

11. Verfahren nach Anspruch 9,
**dadurch gekennzeichnet,**
**dass** die Abstände der drei oder vier Zielpositionen (ZP) auf den Strahlen (28) unterschiedlich weit entfernt von der Einweisungsposition (EP) gewählt werden.

12. DIRCM-System (4), mit
- einer Schnittstelle (14) zu einem Warnsystem (6) zum Empfang einer Einweisungsposition (EP) für ein anfliegendes Ziel (16) vom Warnsystem (6),
- mindestens einem DIRCM-Modul (8a, b) mit einem beweglichen Detektor (10) zum Detektieren des Ziels (16), wobei der Detektor (10) eine Zielposition (ZP) für die Ausrichtung auf das Ziel (16) aufweist,
- einer Steuer- und Auswerteeinheit (22) zur Ausführung des Verfahrens nach einem der vorhergehenden Ansprüche.

13. DIRCM-System (4) nach Anspruch 12,
**dadurch gekennzeichnet, dass**
- dieses ein Bekämpfungsmodul (24) zur Verfolgung und Bekämpfung des Ziels (16) anhand der vom Detektor (10) gelieferten Zielposition (ZP) enthält und/oder
- das DIRCM-Modul (8a, b) auch zum Verfolgen und/oder Bestrahlen des Ziels (16) ausgebildet ist.

14. DIRCM-Anlage (26) mit einem DIRCM-System (4) nach Anspruch 12 oder 13 und mit dem Warnsystem (6).

15. Objekt (2), mit einer das Objekt (2) schützenden DIRCM-Anlage (26) nach Anspruch 14,
wobei die DIRCM-Anlage (26) am Objekt (2) montiert ist.

16. Objekt (2) nach Anspruch 15,
**dadurch gekennzeichnet,**
**dass** das Warnsystem (6) entfernt von wenigstens einem der DIRCM-Module (8a, b) am Objekt (2) angeordnet ist.

## Claims

1. Method for the orientation of a movable detector (10) of a DIRCM module (8a, b) of a DIRCM system (4) with respect to an approaching target (16), the DIRCM system (4) containing:
- an interface (14) to a warning system (6) for receiving an orientation position (EP) for the target (16) from the warning system (6),
- at least one DIRCM module (8a, b) having the detector (10) for detecting the target (16), the detector (10) having a target position (ZP) for the alignment with respect to the target (16), the target position (ZP) indicating that direction in which a laser beam (18) - which combats the target (16) by illumination - of the associated DIRCM module (8a, b) is emitted, and the target position (ZP) being fixedly linked with the detector (10) and being moved together with the latter, in which method:
- the orientation position (EP) is received via the interface (14),
- the orientation position (EP) is assigned an orientation range (EB) in which the target (16) is actually situated with a first minimum probability,
- the target position (ZP) is assigned a target range (ZB) in which a detection of the target (16) is possible with a second minimum probability and which is smaller than the orientation range (EB),
- in accordance with a search strategy a search range (20) is provided which is chosen to be larger than the target range (ZB) and which covers at least the orientation range (EB),
- in accordance with the search strategy the search range (20) is searched for the target (16) by virtue of the fact that the target range (ZB) is moved over the search range (20) by movement of the detector (10) and in the process the target (16) is searched for in each case in the target range (ZB), wherein
- the search range (20) is searched until either the target (16) has been detected or the entire search range (20) has been unsuccessfully searched for the target (16),
- if the target (16) has been detected in the search range (20), a successful orientation of the detector (10) with respect to the target (16) is ascertained,
- if the entire search range (20) has been unsuccessfully searched for the target (16), an unsuccessful orientation of the detector (10) with respect to the target (16) is ascertained.

2. Method according to Claim 1,
**characterized**
**in that** if the unsuccessful orientation is ascertained, the latter is reported to a receiver, and/or if the successful orientation is ascertained, the target position (ZP) is aligned with respect to the target (16) with the aid of the detector (10).

3. Method according to either of the preceding claims, **characterized**
**in that** a three-sigma range in relation to the presence of the target (16) in the orientation range (EB) is chosen as orientation range (EB), and/or a three-sigma range in relation to the successful detection of the target (16) in the target range (ZB) is chosen as target range (ZB).

4. Method according to any of the preceding claims, **characterized**
**in that** the search range (20) is formed by merging and/or superimposing the target ranges (ZB) for at least two alignments of the detector (10) with respect to different target positions (ZP).

5. Method according to any of the preceding claims, **characterized**
**in that** a search strategy is chosen which avoids a multiple search for the target (16) at identical locations of the search range (20).

6. Method according to any of the preceding claims, **characterized**
**in that** a search strategy is chosen which takes account of a movement of the target (16) and/or a movement of the DIRCM system (4).

7. Method according to any of the preceding claims, **characterized**
**in that** a search strategy is used which takes account of a distance and/or a relative movement between the warning system (6) and the detector (10).

8. Method according to any of the preceding claims, **characterized**
**in that** a search strategy is chosen in accordance with which the detector (10) is aligned stepwise with respect to at least two target positions (ZP), and the target range (ZB) is at least partly searched at the respective captured target position (ZP).

9. Method according to any of the preceding claims, **characterized**
**in that** a search strategy (20) is chosen which involves choosing three or four target positions (ZP) which lie on rays (28) which proceed from the orientation position (EP) and are offset relative to one another by in each case 120° or 90°.

10. Method according to Claim 9,
**characterized**
**in that** the spacings of the three or four target positions (ZP) on the rays (28) are chosen to be at an equal distance from the orientation position (EP).

11. Method according to Claim 9,
**characterized**
**in that** the spacings of the three or four target positions (ZP) on the rays (28) are chosen to be at different distances from the orientation position (EP).

12. DIRCM system (4), having
- an interface (14) to a warning system (6) for receiving an orientation position (EP) for an approaching target (16) from the warning system (6),
- at least one DIRCM module (8a, b) having a movable detector (10) for detecting the target (16), the detector (10) having a target position (ZP) for the alignment with respect to the target (16),
- a control and evaluation unit (22) for carrying out the method according to any of the preceding claims.

13. DIRCM system (4) according to Claim 12, **characterized in that**
- this system contains a combating module (24) for tracking and combating the target (16) on the basis of the target position (ZP) supplied by the detector (10) and/or
- the DIRCM module (8a, b) is also designed for tracking and/or irradiating the target (16).

14. DIRCM apparatus (26) having a DIRCM system (4) according to Claim 12 or 13 and having the warning system (6) .

15. Object (2), having a DIRCM apparatus (26) according to Claim 14 that protects the object (2),
wherein the DIRCM apparatus (26) is mounted on the object (2) .

16. Object (2) according to Claim 15,
**characterized**
**in that** the warning system (6) is arranged at a distance from at least one of the DIRCM modules (8a, b) on the object (2).

## Revendications

1. Procédé de guidage d'un détecteur mobile (10) d'un module DIRCM (8a, b) d'un système DIRCM (4) vers une cible volante en approche (16), le système DIRCM (4) contenant :
- une interface (14) avec un système d'alerte (6) destiné à la réception d'une position de guidage (EP) pour la cible (16) par le système d'alerte (6),
- au moins un module DIRCM (8a, b) comprenant le détecteur (10) destiné à détecter la cible (16), le détecteur (10) ayant une position cible (ZP) destinée à l'orientation vers la cible (16), la position cible (ZP) indiquant la direction dans laquelle un faisceau laser (18) du module DIRCM associé (8a, b), qui combat la cible (16) par illumination, est émis et la position cible (ZP) étant liée de manière fixe au détecteur (10) et étant déplacée conjointement avec celui-ci,
procédé dans lequel
- la position de guidage (EP) est reçue par le biais de l'interface (14),
- la position de guidage (EP) est associée à une zone de guidage (EB) dans laquelle la cible (16) se trouve réellement avec une première probabilité minimale,
- la position cible (ZP) est associée à une zone cible (ZB) dans laquelle la détection de la cible (16) est possible avec une deuxième probabilité minimale et qui est plus petite que la zone de guidage (EB),
- selon une stratégie de recherche, une zone de recherche (20) est fournie qui est sélectionnée pour être plus grande que la zone cible (ZB) et qui couvre au moins la zone de guidage (EB),
- selon la stratégie de recherche, la zone de recherche (20) est explorée pour rechercher la cible (16) en ce que la zone cible (ZB) est déplacée par déplacement du détecteur (10) sur la zone de recherche (20) et la cible (16) est alors recherchée dans la zone cible (ZB),
- la zone de recherche (20) étant explorée jusqu'à ce que la cible (16) ait été détectée ou jusqu'à ce que la totalité de la zone de recherche (20) ait été explorée sans succès pour rechercher la cible (16),
- si la cible (16) a été détectée dans la zone de recherche (20), un guidage réussi du détecteur (10) vers la cible (16) étant déterminé,
- si la totalité de la zone de recherche (20) a été explorée sans succès pour rechercher la cible (16), un guidage sans succès du détecteur (10) vers la cible (16) étant déterminée.

2. Procédé selon la revendication 1,
**caractérisé en ce que**
si le guidage sans succès est déterminé, celui-ci est signalé à un récepteur et/ou, si le guidage avec succès est déterminé, la position cible (ZP) est orientée vers la cible (16) à l'aide du détecteur (10).

3. Procédé selon l'une des revendications précédentes,
**caractérisé en ce que**
une zone à trois sigma est sélectionnée comme zone de guidage (EB) en ce qui concerne la présence de la cible (16) dans la zone de guidage (EB), et/ou une zone à trois sigma est sélectionnée comme plage cible (ZB) en ce qui concerne la détection réussie de la cible (16) dans la zone cible (ZB).

4. Procédé selon l'une des revendications précédentes,
**caractérisé en ce que**
la zone de recherche (20) est formée par combinaison et/ou superposition des zones cibles (ZB) pour au moins deux orientations du détecteur (10) vers différentes positions cibles (ZP).

5. Procédé selon l'une des revendications précédentes,
**caractérisé en ce que**
une stratégie de recherche est sélectionnée qui évite une recherche multiple de la cible (16) aux mêmes emplacements dans la zone de recherche (20).

6. Procédé selon l'une des revendications précédentes,
**caractérisé en ce que**
une stratégie de recherche est sélectionnée qui prend en compte un mouvement de la cible (16) et/ou un mouvement du système DIRCM (4).

7. Procédé selon l'une des revendications précédentes,
**caractérisé en ce que**
une stratégie de recherche est utilisée qui prend en compte une distance et/ou un mouvement relatif entre le système d'alerte (6) et le détecteur (10).

8. Procédé selon l'une des revendications précédentes,
**caractérisé en ce que**
une stratégie de recherche est sélectionnée selon laquelle le détecteur (10) est progressivement orienté vers au moins deux positions cibles (ZP) et la zone cible (ZB) est explorée au moins partiellement à la position cible déterminée (ZP) respective.

9. Procédé selon l'une des revendications précédentes,
**caractérisé en ce que**
une stratégie de recherche (20) est sélectionnée dans laquelle trois ou quatre positions cibles (ZP) sont sélectionnées qui se trouvent sur des faisceaux (28) qui partent de la position de guidage (EP) et sont décalées les unes des autres de 120° ou 90°.

10. Procédé selon la revendication 9,
**caractérisé en ce que**
les distances entre les trois ou quatre positions cibles (ZP) sur les faisceaux (28) sont choisies pour être identiques par rapport à la position de guidage (EP) .

11. Procédé selon la revendication 9,
**caractérisé en ce que**
les distances entre les trois ou quatre positions cibles (ZP) sur les faisceaux (28) sont choisies pour être différentes par rapport à la position de guidage (EP) .

12. Système DIRCM (4), comprenant
- une interface (14) avec un système d'alerte (6) destiné à la réception d'une position de guidage (EP) pour une cible volante en approche (16) par le système d'alerte (6),
- au moins un module DIRCM (8a, b) avec un détecteur mobile (10) pour détecter la cible (16), le détecteur (10) ayant une position cible (ZP) pour l'orientation vers la cible (16),
- une unité de commande et d'évaluation (22) destinée à mettre en œuvre le procédé selon l'une des revendications précédentes.

13. Système DIRCM (4) selon la revendication 12, **caractérisé en ce que**
- il contient un module de combat (24) destiné à poursuivre et combattre la cible (16) en fonction de la position cible (ZP) fournie par le détecteur (10) et/ou
- le module DIRCM (8a, b) est également conçu pour poursuivre et/ou irradier la cible (16).

14. Installation DIRCM (26) comprenant un système DIRCM (4) selon la revendication 12 ou 13 et le système d'alerte (6).

15. Objet (2) comprenant une installation DIRCM (26) selon la revendication 14 qui protège l'objet (2), l'installation DIRCM (26) étant montée sur l'objet (2).

16. Objet (2) selon la revendication 15,
**caractérisé en ce que**
le système d'alerte (6) est disposé sur l'objet (2) à distance d'au moins un des modules DIRCM (8a, b).
